# EUROPÄISCHE PATENTSCHRIFT

(11) **EP 1 943 933 B1**
(45) Veröffentlichungstag und Bekanntmachung des Hinweises auf die Patenterteilung: **31.03.2010**
(21) Anmeldenummer: 07000506.1
(22) Anmeldetag: 11.01.2007
(51) Int. Cl.: A47K 10/38

(54) **Toilettenpapierspender mit einem Gehäuse**
Toilet paper dispenser with a casing
Distributeur de papier toilette doté d'un boîtier

(43) Veröffentlichungstag der Anmeldung: 16.07.2008
(73) Patentinhaber: WEPA Papierfabrik P. Krengel GmbH & Co. KG, 59757 Arnsberg (DE)
(72) Erfinder: Zecher, Hans-Jürgen, 63263 Neu-Isenburg (DE); Teschner, Frank Arne, 63263 Neu-Isenburg (DE)
(74) Vertreter: Graefe, Jörg

(56) Entgegenhaltungen:
- DE-U1-202004 020 966
- GB-A- 2 245 882

## Beschreibung

Die Erfindung betrifft einen Toilettenpapierspender mit einem Gehäuse, in welchem zwei Toilettenpapierrollen untergebracht werden können, wobei das Gehäuse eine Entnahmeöffnung aufweist, durch welche abgerolltes Toilettenpapier aus dem Toilettenpapierspender entnommen werden kann, wobei der Toilettenpapierspender Lagermittel aufweist, auf welchen die Toilettenpapierrollen drehbar angeordnet werden können, wobei die Lagermittel über ein Verbindungsmittel miteinander verbunden sind und schwenkbar in dem Gehäuse angeordnet sind, so dass entweder das eine Lagermittel oder das andere Lagermittel im Bereich der Entnahmeöffnung ist, und wobei der Toilettenpapierspender ein erstes Verriegelungsmittel zum Verhindern des Schwenkens der Lagermittel aufweist.

Aus der Druckschrift mit der Veröffentlichungsnummer DE 30 30 835 A1 ist ein Toilettenpapierspender zur Aufnahme von mindestens zwei Toilettenpapierrollen bekannt. Die beiden Toilettenpapierrollen sind koaxial zueinander angeordnet. Eine Rolle ist so angeordnet, dass Toilettenpapier von ihr zur Verwendung abgerollt und abgerissen werden kann. Die andere Rolle ist in einem Gehäuse angeordnet. Diese Rolle dient als Reserverolle für den Fall, dass die erste Rolle aufgebraucht ist. Die leere Papphülse dieser ersten Rolle kann dann aus dem Toilettenpapierspender entnommen werden und die zweite Rolle in die Position außerhalb des Gehäuses gebracht werden, in welcher das Toilettenpapier abgerollt werden kann.

Die Anordnung der Toilettenpapierrollen bei dem aus dem Stand der Technik bekannten Toilettenpapierspender ist derart, dass nur die Ersatzrolle innerhalb des Gehäuses angeordnet und so gegen Verschmutzung und insbesondere gegen Nässe geschützt ist. Ein Problem bei einem derartigen Toilettenpapierspender ist nämlich häufig, dass durch Reinigungsarbeiten auf öffentlichen Toiletten, in denen diese Toilettenpapierspender häufig verwendet werden, das Toilettenpapier häufig nass wird oder gänzlich durchnässt. Außerdem kann die vollständige Rolle durch Vandalismus beschädigt oder durchnässt werden.

Es ist daher wünschenswert, beide Rollen (sowohl die Rolle, von der das Toilettenpapier abgerollt wird, als auch die Rolle, welche die Ersatzrolle ist) in einem Gehäuse geschützt zu haben.

Ein Toilettenpapierspender der eingangs genannten Art ist zum Beispiel aus der GB 2 245 882 A bekannt. Dieser Toilettenpapierspender weist alle Merkmale des Oberbegriffs des Anspruchs 1 auf.

Bekannt sind ferner solche Toilettenpapierspender, bei denen alle Rollen in einem Gehäuse angeordnet sind. Die Toilettenpapierrollen sind dabei mit parallelen Achsen zueinander in einem Schacht angeordnet. Von der untersten Rolle in dem Schacht kann das Toilettenpapier dann abgerollt und über eine Entnahmeöffnung an der Unterseite des Gehäuses entnommen werden. Die untere Toilettenpapierrolle kann nur sehr mühsam gedreht werden, da das Gewicht der übrigen Ersatzrolle auf der unteren Toilettenpapierrolle liegt. Eine besondere Halterung für die Ersatzrolle ist nämlich nicht vorgesehen. Da das Gewicht der Ersatzrolle auf der unteren Toilettenpapierrolle, die abgerollt werden soll, liegt, erschwert dies das Abrollen des Toilettenpapiers. Ein derartiger Toilettenpapierspender ist daher wenig komfortabel.

Der Erfindung liegt vor dem Hintergrund des Standes der Technik die Aufgabe zugrunde, einen Toilettenpapierspender vorzuschlagen, bei dem zumindest zwei Toilettenpapierrollen in einem Gehäuse geschützt angeordnet werden können, Papier ohne Schwierigkeiten abgerollt und dem Toilettenpapierspender entnommen werden kann.

Diese Aufgabe wird durch einen Toilettenpapierspender der eingangs genannten Art mit den Merkmalen des kennzeichnenden Teils des Anspruchs 1 gelöst. Ein erfindungsgemäßer Toilettenpapierspender zeichnet sich dadurch aus, dass
- das erste Verriegelungsmittel zumindest ein Riegelelement mit zumindest einem Sperrabschnitt und einem Freigabeabschnitt, welches zum Verhindern des Schwenkens der Lagermittel beziehungsweise des Verbindungsmittels in ein Schwenklager eingreift, und ein Auflageelement aufweist, welches auf dem im Bereich der Entnahmeöffnung befindlichen Lagermittel oder auf einer auf diesem Lagermittel gelagerten Toilettenpapierrolle aufliegt,
- das Schwenklager einen ersten Lagerkranz an dem Verbindungsmittel und einen komplementären zweiten Lagerkranz aufweist, wobei die Lagerkränze zwei einander gegenüberliegende Unterbrechungen aufweisen, die im verriegelten Zustand der Lagermittel fluchten,
wobei zum Verriegeln der Lagermittel zumindest einer der Sperrabschnitte des Riegelelements ein Paar aus einer der beiden Unterbrechungen des ersten Lagerkranzes und einer der beiden Unterbrechungen des zweiten Lagerkranzes durchgreift und das Auflageelement zwischen den Lagermitteln zwischen einer ersten Endposition und einer zweiten Endposition verschiebbar angeordnet ist, wobei das Schwenken der Lagermittel durch das erste Verriegelungsmittel freigegeben ist, sofern das Auflageelement in einer der Endpositionen ist, und das Schwenken der Lagermittel durch das erste Verriegelungsmittel verriegelt ist, sofern das Auflageelement zwischen den Endpositionen ist.

Der Toilettenpapierspender weist Lagermittel auf, auf welchen die Toilettenpapierrollen drehbar angeordnet werden können, wobei die Lagermittel schwenkbar in dem Gehäuse angeordnet sind, so dass entweder das eine Lagermittel oder das andere Lagermittel im Bereich der Entnahmeöffnung ist. So kann zum einen jede Toilettenpapierrolle einfach gedreht werden, da sie über ein eigenes Lagermittel verfügt und das Gewicht der anderen Toilettenpapierrolle nicht auf der Toilettenpapierrolle lastet. Zum anderen kann die Position der Lagermittel getauscht werden, so dass entweder die eine Toilettenpapierrolle im Bereich der Entnahmeöffnung angeordnet ist oder die andere. Der Toilettenpapierspender weist ferner erste Verriegelungsmittel zum Verhindern des Schwenkens der Lagermittel auf. Mit diesen ersten Verriegelungsmitteln kann verhindert werden, dass die Lagermittel geschwenkt werden und die Ersatzrolle in den Bereich der Entnahmeöffnung gebracht und aus dieser entwendet wird, was auf öffentlichen Toiletten häufig der Fall ist.

Die Lagermittel des erfindungsgemäßen Toilettenpapierspenders sind über ein Verbindungsmittel miteinander verbunden. So ist es möglich, beide Lagermittel gleichzeitig zu schwenken. Das erste Verriegelungsmittel des erfindungsgemäßen Toilettenpapierspenders weist ein Riegelelement auf, welches zum Verhindern des Schwenkens der Lagermittel beziehungsweise des Verbindungsmittels in ein Schwenklager eingreift. Das Riegelelement und das Auflageelement können einstückig miteinander verbunden sein. Das Riegelelement des erfindungsgemäßen Toilettenpapierspenders weist zumindest einen, vorzugsweise jedoch zwei Sperrabschnitte und einen Freigabeabschnitt auf. Das Riegelelement kann leistenförmig ausgebildet sein, wobei an den Enden jeweils die Sperrabschnitte und in einem mittleren Bereich der Freigabeabschnitt ausgebildet ist. Der Freigabeabschnitt kann sich beispielsweise von den Sperrabschnitten dadurch unterscheiden, dass das Riegelelement im Bereich des Freigabeabschnitts einen geringeren Durchmesser beziehungsweise eine geringere Höhe hat als in den Sperrabschnitten. Vorzugsweise ist das Riegelelement symmetrisch ausgebildet. Der erfindungsgemäße Toilettenpapierspender ist ferner so ausgestaltet, dass das erste Verriegelungsmittel ein Auflageelement aufweist, welches auf dem im Bereich der Entnahmeöffnung befindlichen Lagermittel oder auf einer auf diesem Lagermittel gelagerten Toilettenpapierrolle aufliegt. Das Aufliegen wird dabei durch die Schwerkraft bewirkt.

Das Schwenklager des erfindungsgemäßen Toilettenpapierspenders weist einen ersten Lagerkranz an dem Verbindungsmittel und einen zweiten komplementären Lagerkranz auf. Die Lagerkränze weisen jeweils zwei einander gegenüberliegende Unterbrechungen auf, die vorzugsweise die Breite der Sperrabschnitte des Riegelelements haben. Diese Unterbrechungen sind im verriegelten Zustand so zueinander angeordnet, dass sie fluchten. Zum Verriegeln der Lagermittel durchgreift zumindest einer der Sperrabschnitte des Riegelelements ein Paar aus einer der beiden Unterbrechungen des ersten Lagerkranzes und einer der beiden Unterbrechungen des zweiten Lagerkranzes. Ein Verdrehen der beiden Lagerkränze und aller damit jeweils verbundenen Teile kann somit verhindert werden. Das Auflageelement des ersten Verriegelungsmittels ist zwischen den Lagermitteln zwischen einer ersten Endposition und einer zweiten Endposition verschiebbar angeordnet. Das Schwenken der Lagermittel ist durch das erste Verriegelungsmittel freigegeben, sofern das Auflageelement in einer der Endpositionen ist. Das Schwenken der Lagermittel ist durch das erste Verriegelungsmittel verriegelt, sofern das Auflageelement zwischen den beiden Endpositionen steht.

Das erste Verriegelungsmittel kann in Abhängigkeit vom Verbrauch des Toilettenpapiers einer auf dem im Bereich der Entnahmeöffnung angeordneten Toilettenpapierrolle die Lagermittel gegen das Schwenken verriegeln oder die Lagermittel freigeben. Ist die im Bereich der Entnahmeöffnung angeordnete Toilettenpapierrolle aufgebraucht, kann beispielsweise durch das erste Verriegelungsmittel das Schwenken freigegeben werden, damit die Ersatztoilettenpapierrolle in den Bereich der Entnahmeöffnung gebracht wird.

Ein erfindungsgemäßer Toilettenpapierspender kann zweite Verriegelungsmittel aufweisen, die vorzugsweise ein Schloss umfassen, mit welchem das Gehäuse abgeschlossen werden kann. Damit kann Unbefugten die Möglichkeit genommen werden, die Toilettenpapierrollen aus dem Gehäuse zu entnehmen.

Vorzugsweise ist das Verbindungsmittel schwenkbar gelagert. Als Verbindungsmittel für die Lagermittel ist beispielsweise eine Platte geeignet. Die Lagermittel können vorzugsweise durch Lagerdorne oder Lagerzapfen gebildet werden, auf welchen die Toilettenpapierrollen aufgesteckt werden.

Das Gehäuse eines erfindungsgemäßen Toilettenpapierspenders kann als Gehäuseunterteil eine Grundplatte aufweisen. Ferner umfasst das Gehäuse vorzugsweise ein haubenartiges Gehäuseoberteil, welches zum Beispiel über Drehzapfen drehbar an der Grundplatte gelagert sein kann, damit man das Gehäuse zum Befüllen mit Toilettenpapierrollen öffnen kann.

Bei Freigabe des Schwenkens der Lagermittel sind dagegen die Sperrabschnitte vorzugsweise innerhalb des Inneren der beiden Lagerkränze und/oder außerhalb des äußeren der beiden Lägerkränze angeordnet.

Das erste Verriegelungsmittel ist vorzugsweise verschiebbar an dem Verbindungsmittel gelagert.

Ein Ausführungsbeispiel eines erfindungsgemäßen Toilettenpapierspenders, ist anhand der Zeichnung näher beschrieben. Es zeigt
- Fig. 1: die Draufsicht auf eine Grundplatte des erfindungsgemäßen Toilettenpapierspenders,
- Fig. 2: einen Schnitt oberhalb der Grundplatte durch den Toilettenpapierspender,
- Fig. 3: einen zum Schnitt nach Fig. 2 vertikalen Schnitt gemäß der Linie III-III in Fig. 2,
- Fig. 4: einen Schnitt gemäß der Linie IV-IV in Fig. 2,
- Fig. 5: einen Schnitt entsprechend Fig. 2, jedoch bei freigegebenen Lagermitteln,
- Fig. 6: einen Schnitt durch den Toilettenpapierspender entsprechend der Linie VI-VI in Fig. 5,
- Fig. 7: eine Draufsicht auf den Toilettenpapierspender bei abgenommenem Gehäuseoberteil und
- Fig. 8: eine Ansicht eines ersten Verriegellungsmittels.

Der in den Figuren dargestellte erfindungsgemäße Toilettenpapierspender weist ein Gehäuse aus einem Gehäuseunterteil, welches die Grundplatte 1 des Toilettenpapierspenders bildet, und einem Gehäuseoberteil 2 auf, welches in den Figuren 3, 4 und 6 angedeutet ist.

Auf der Innenseite des Gehäuses 1, 2 ist an der Grundplatte 1 ein Lagerkranz 11 angeformt, der an zwei einander gegenüberliegenden Bereichen Unterbrechungen 12 hat. Diesem Lagerkranz 11 ist ein komplementärer Lagerkranz 34 eines Verbindungsmittels 33 zugeordnet. Der komplementäre Lagerkranz 34 des Verbindungsmittels 33 weist ebenfalls zwei gegenüberliegende Bereiche auf, an denen der Lagerkranz unterbrochen ist. Die Lagerkränze 11, 34 greifen so ineinander, dass das Verbindungsmittel 33, welches im Wesentlichen durch eine Platte gebildet ist, an der Grundplatte 1 schwenkbar befestigt ist. Das Verbindungsmittel weist auf seiner Unterseite eine Nut auf, in welcher ein Riegelelement 41, 42, 43 eines Verriegelungselementes 4 verschiebbar angeordnet ist. Neben dem Riegelelement 41, 42, 43 weist das erste Verriegelungsmittel 4 ein Auflageelement 44 auf. Dieses Auflageelement 44 durchgreift einen Längsschlitz in dem Verbindungsmittel 33 und wird im Wesentlichen durch eine Platte gebildet, die quer zu dem Längsschlitz in dem Verbindungsmittel 33 steht.

An dem Verbindungsmittel 33 sind zwei Lagermittel 31 befestigt. Diese Lagermittel 31, 32 dienen der Aufnahme von jeweils einer Toilettenpapierrolle. Die Lagermittel 31, 32 sind dazu als Lagerdorne ausgebildet. Der Schlitz 35 in dem Verbindungsmittel 33 erstreckt sich zwischen den beiden Lagermitteln 31, 32.

Das Gehäuse 1, 2 weist auf der Unterseite, die in den Figuren 1 bis 3 sowie 5 und 6 unten dargestellt ist, eine Entnahmeöffnung für das abgerollte Toilettenpapier auf.

Sofern in dem Toilettenpapierspender zwei volle Rollen auf den Lagermitteln 31, 32 angeordnet sind, hat das Verriegelungsmittel 4 die in den Figuren 2, 3 und 7 dargestellte Position. In dieser Stellung ist das Verriegelungselement 41, 42, 43 so angeordnet, dass zwei Sperrabschnitte 41, 43 in den fluchtend zueinander stehenden Unterbrechungen 12, 36 der beiden Lagerkränze eingreifen. Dadurch ist es verhindert, dass das Verbindungsmittel 33 mit den daran befestigten Lagermitteln 31, 32 und den darauf angeordneten Toilettenpapierrollen geschwenkt wird.

Wird nun die im Bereich der Entnahmeöffnung angeordnete Toilettenpapierrolle nacht und nach durch den üblichen Verbrauch abgerollt, wird der äußere Durchmesser der Toilettenpapierrolle immer kleiner. Dadurch rutscht das Auflageelement 44 immer weiter nach unten in Richtung auf das Lagermittel 32. Zugleich rutscht das Riegelelement 41, 42, 43 das zusammen mit dem Auflageelement 44 das erste Verriegelungsmittel 4 bildet ebenfalls nach unten. Der Sperrabschnitt 41 wandert immer weiter in die Mitte der Lagerkränze 11, 34, während der Sperrabschnitt aus dem Bereich der Lagerkränze und insbesondere aus dem Bereich der Unterbrechungen 12, 36 der Lagerkränze 11, 34 herauswandert. Hat das Auflageelement und somit das gesamte Verriegelungsmittel 4 die untere Endposition erreicht, ist der Sperrabschnitt 41 des Riegelelements 41, 42, 43 vollständig innerhalb des inneren Lagerkranzes angeordnet und der Sperrabschnitt 43 vollständig außerhalb der Lagerkränze 11, 34 angeordnet. Ein Freigabeabschnitt 42 des Riegelelements 41, 42, 43 ist dann im Bereich der Unterbrechungen in den Lagerkränzen. Ist diese Endposition erreicht, kann das Verbindungsmittel 33 und damit verbunden die Lagermittel 31, 32 und die darauf angeordneten Toilettenpapierrollen relativ zu der Grundplatte 1 geschwenkt werden. Durch das Schwenken ist es möglich, die auf dem Lagermittel 31 angeordnete Toilettenpapierrolle in den Bereich der Entnahmeöffnung auf der Unterseite des Gehäuses 1, 2 zu bringen. Die leere Toilettenpapierrolle, d. h. im Wesentlichen die leere Papphülse der vormaligen Toilettenpapierrolle ist dann auf dem nach oben geschwenkten Lagermittel 32 angeordnet.

## Patentansprüche

1. Toilettenpapierspender mit einem Gehäuse (1, 2), in welchem zwei Toilettenpapierrollen untergebracht werden können, wobei das Gehäuse (1, 2) eine Entnahmeöffnung aufweist, durch welche abgerolltes Toilettenpapier aus dem Toilettenpapierspender entnommen werden kann,
wobei
der Toilettenpapierspender Lagermittel (31, 32) aufweist, auf welchen die Toilettenpapierrollen drehbar angeordnet werden können, wobei die Lagermittel (31, 32) über ein Verbindungsmittel (33) miteinander verbunden sind und schwenkbar in dem Gehäuse (1, 2) angeordnet sind, so dass entweder das eine Lagermittel (31, 32) oder das andere Lagermittel (31, 32) im Bereich der Entnahmeöffnung ist, und wobei der Toilettenpapierspender ein erstes Verriegelungsmittel (4) zum Verhindern des Schwenkens der Lagermittel (31, 32) aufweist,
und wobei
das erste Verriegelungsmittel (4) zumindest ein Riegelement (41, 42, 43) und ein Auflageelement (44) aufweist, welches auf dem im Bereich der Entnahmeöffnung befindlichen Lagermittel (31, 32) oder auf einer auf diesem Lagermittel (31, 32) gelagerten Toilettenpapierrolle aufliegt,
**dadurch gekennzeichnet, dass**
- das Riegelelement (41, 42, 43) zumindest einen Sperrabschnitt (41, 43) und einen Freigabeabschnitt (42) aufweist, und zum Verhindern des Schwenkens der Lagermittel (31, 32) beziehungsweise des Verbindungsmittels (33) in ein Schwenklager (11, 34) eingreift,
- das Schwenklager (11, 34) einen ersten Lagerkranz (34) an dem Verbindungsmittel (33) und einen komplementären zweiten Lagerkranz (11) aufweist, wobei die Lagerkränze (11, 34) zwei einander gegenüberliegende Unterbrechungen (12, 36) aufweisen, die im verriegelten Zustand der Lagermittel (31, 32) fluchten,
wobei zum Verriegeln der Lagermittel (31, 32) zumindest einer der Sperrabschnitte (41, 43) des Riegelelements (41, 42, 43) ein Paar aus einer der beiden Unterbrechungen (36) des ersten Lagerkranzes (34) und einer der beiden Unterbrechungen (12) des zweiten Lagerkranzes (11) durchgreift und das Auflageelement (44) zwischen den Lagermitteln (31, 32) zwischen einer ersten Endposition und einer zweiten Endposition verschiebbar angeordnet ist, wobei das Schwenken der Lagermittel (31, 32) durch das erste Verriegelungsmittel (4) freigegeben ist, sofern das Auflageelement (44) in einer der Endpositionen ist, und das Schwenken der Lagermittel (31, 32) durch das erste Verriegelungsmittel (4) verriegelt ist, sofern das Auflageelement (44) zwischen den Endpositionen ist.

2. Toilettenpapierspender nach Anspruch 1, **dadurch gekennzeichnet, dass** das erste Verrieglungsmittel (4) in Abhängigkeit vom Verbrauch des Toilettenpapiers einer auf dem im Bereich der Entnahmeöffnung angeordneten Toilettenpapierrolle die Lagermittel (31, 32) gegen das Schwenken verriegeln oder die Lagermittel (31, 32) freigeben.

3. Toilettenpapierspender nach einem der Ansprüche 1 oder 2, **dadurch gekennzeichnet, dass** das Verbindungsmittel (33) schwenkbar gelagert ist.

4. Toilettenpapierspender nach einem der Ansprüche 1 bis 3, **dadurch gekennzeichnet, dass** das Verbindungsmittel (33) eine Platte ist.

5. Toilettenpapierspender nach einem der Ansprüche 1 bis 3, **dadurch gekennzeichnet, dass** die Lagermittel (31, 32) Lagerdorne sind.

6. Toilettenpapierspender nach einem der Ansprüche 1 bis 4, **dadurch gekennzeichnet, dass** das Gehäuse (1, 2) eine Grundplatte (1) umfasst.

7. Toilettenpapierspender nach Anspruch 6, **dadurch gekennzeichnet, dass** das Verbindungsmittel (33) an der Grundplatte (1) drehbar gelagert ist.

8. Toilettenpapierspender nach einem der Ansprüche 1 bis 7, **dadurch gekennzeichnet, dass** das Verriegelungsmittel (4) symmetrisch ausgebildet ist.

9. Toilettenpapierspender nach einem der Ansprüche 1 bis 8, **dadurch gekennzeichnet, dass** bei Freigabe des Schwenkens der Lagermittel (31, 32) die Sperrabschnitte (41, 43) innerhalb des inneren der beiden Lagerkränze (11, 34) und außerhalb des äußeren der beiden Lagerkränze (11, 34) angeordnet sind.

10. Toilettenpapierspender nach einem der Ansprüche 1 bis 9, **dadurch gekennzeichnet, dass** das erste Verriegelungsmittel (4) verschiebbar an dem Verbindungsmittel (33) gelagert ist.

## Claims

1. Toilet paper dispenser having a housing (1, 2) in which two toilet paper rolls can be accommodated, wherein the housing (1, 2) has a discharge opening through which unrolled toilet paper can be removed from the toilet paper dispenser, wherein the toilet paper dispenser comprises mounting means (31, 32) on which the toilet paper rolls can be rotatably arranged, wherein the mounting means (31, 32) are connected to one another via a connection means (33) and are pivotably arranged in the housing (1, 2), with the result that either one of the mounting means (31, 32) or the other mounting means (31, 32) is in the region of the discharge opening, and wherein the toilet paper dispenser has a first locking means (4) for preventing the pivoting movement of the mounting means (31, 32), and wherein the first locking means (4) comprises at least one latching element (41, 42, 43) and a bearing element (44) which bears on the mounting means (31, 32) situated in the region of the discharge opening or on a toilet paper roll mounted on this mounting means (31, 32), **characterized in that**
- the latching element (41, 42, 43) comprises at least one blocking portion (41, 43) and a release portion (42) and engages in a pivot bearing (11, 34) in order to prevent the pivoting movement of the mounting means (31, 32) or of the connection means (33),
- the pivot bearing (11, 34) comprises a first bearing ring (34) on the connection means (33) and a complementary second bearing ring (11), wherein the bearing rings (11, 34) have two mutually opposite interruptions (12, 36) which are aligned when the mounting means (31, 32) are in the locked state,
wherein, in order to lock the mounting means (31, 32), at least one of the blocking portions (41, 43) of the latching element (41, 42, 43) engages through a pair of one of the two interruptions (36) of the first bearing ring (34) and one of the two interruptions (12) of the second bearing ring (11), and the bearing element (44) is arranged displaceably between the mounting means (31, 32) between a first end position and a second end position, wherein the pivoting movement of the mounting means (31, 32) is enabled by the first locking means (4) as long as the bearing element (44) is in one of the end positions, and the pivoting movement of the mounting means (31, 32) is locked by the first locking means (4) as long as the bearing element (44) is between the end positions.

2. Toilet paper dispenser according to claim 1, **characterized in that**, dependent on the consumption of the toilet paper of a toilet paper roll arranged in the region of the discharge opening, the first locking means (4) can lock the mounting means (31, 32) against the pivoting movement or release the mounting means (31, 32).

3. Toilet paper dispenser according to either of claims 1 and 2, **characterized in that** the connection means (33) is pivotally mounted.

4. Toilet paper dispenser according to one of claims 1 to 3, **characterized in that** the connection means (33) is a plate.

5. Toilet paper dispenser according to one of claims 1 to 3, **characterized in that** the mounting means (31, 32) are mounting spindles.

6. Toilet paper dispenser according to one of claims 1 to 4, **characterized in that** the housing (1, 2) comprises a base plate (1).

7. Toilet paper dispenser according to claim 6, **characterized in that** the connection means (33) is rotatably mounted on the base plate (1).

8. Toilet paper dispenser according to one of claims 1 to 7, **characterized in that** the locking means (4) is formed symmetrically.

9. Toilet paper dispenser according to one of claims 1 to 8, **characterized in that**, when the mounting means (31, 32) are free to pivot, the blocking portions (41, 43) are arranged inside the inner one of the two bearing rings (11, 34) and outside the outer one of the two bearing rings (11, 34).

10. Toilet paper dispenser according to one of claims 1 to 9, **characterized in that** the first locking means (4) is displaceably mounted on the connection means (33).

## Revendications

1. Distributeur de papier toilette muni d'un boîtier (1, 2), dans lequel deux rouleaux de papier toilette peuvent être installés, le boîtier (1, 2) présentant une ouverture de prélèvement à travers laquelle du papier toilette déroulé peut être prélevé du distributeur de papier toilette,
le distributeur de papier toilette présentant des moyens de support (31, 32) sur lesquels les rouleaux de papier toilette peuvent être disposés de manière rotative, les moyens de support (31, 32) étant connectés l'un à l'autre par le biais d'un moyen de liaison (33) et étant disposés de manière à pouvoir pivoter dans le boîtier (1, 2), de sorte que soit un moyen de support (31, 32) soit l'autre moyen de support (31, 32) se trouve dans la région de l'ouverture de prélèvement, et le distributeur de papier toilette présentant un premier moyen de verrouillage (4) pour empêcher le pivotement du moyen de support (31, 32), et
le premier moyen de verrouillage (4) présentant au moins un moyen de verrou (41, 42, 43) et un élément d'appui (44), qui repose sur le moyen de support (31, 32) se trouvant dans la région de l'ouverture de prélèvement ou sur un rouleau de papier toilette supporté sur ce moyen de support (31, 32),
**caractérisé en ce que**
- l'élément de verrou ((41, 42, 43) présente au moins une portion de blocage (41, 43) et une portion de libération (42), et pour empêcher le pivotement des moyens de support (31, 32), ou du moyen de liaison (33), vient en prise dans un palier pivotant (11, 34),
- le palier pivotant (11, 34) présente une première couronne de palier (34) sur le moyen de liaison (33) et une deuxième couronne de palier complémentaire (11), les couronnes de palier (11, 34) présentant deux interruptions opposées (12, 36) qui sont alignées dans l'état verrouillé des moyens de support (31, 32),
et, pour le verrouillage des moyens de support (31, 32) au moins l'une des portions de blocage (41, 43) de l'élément de verrou (41, 42, 43) venant en prise à travers une paire constituée de l'une des deux interruptions (36) de la première couronne de palier (34) et de l'une des deux interruptions (12) de la deuxième couronne de palier (11), et l'élément d'appui (44) étant disposé de manière déplaçable entre les moyens de support (31, 32) entre une première position d'extrémité et une deuxième position d'extrémité, le pivotement des moyens de support (31, 32) étant libéré par le premier moyen de verrouillage (4) dans la mesure où l'élément d'appui (44) est dans l'une des positions d'extrémité, et le pivotement des moyens de support (31, 32) étant verrouillé par le premier moyen de verrouillage (4) dans la mesure où l'élément d'appui (44) est entre les positions d'extrémité.

2. Distributeur de papier toilette selon la revendication 1, **caractérisé en ce que** le premier moyen de verrouillage (4), en fonction de la consommation de papier toilette d'un rouleau de papier toilette disposé dans la région de l'ouverture de prélèvement, verrouille les moyens de support (31, 32) pour empêcher leur pivotement, ou les libèrent.

3. Distributeur de papier toilette selon la revendication 1 ou 2, **caractérisé en ce que** le moyen de liaison (33) est monté de manière pivotante.

4. Distributeur de papier toilette selon l'une quelconque des revendications 1 à 3, **caractérisé en ce que** le moyen de liaison (33) est une plaque.

5. Distributeur de papier toilette selon l'une quelconque des revendications 1 à 3, **caractérisé en ce que** les moyens de support (31, 32) sont des mandrins de support.

6. Distributeur de papier toilette selon l'une quelconque des revendications 1 à 4, **caractérisé en ce que** le boîtier (1, 2) comprend une plaque de base (1).

7. Distributeur de papier toilette selon la revendication 6, **caractérisé en ce que** le moyen de liaison (33) est monté de manière à pouvoir tourner sur la plaque de base (1).

8. Distributeur de papier toilette selon l'une quelconque des revendications 1 à 7, **caractérisé en ce que** le moyen de verrouillage (4) est réalisé sous forme symétrique.

9. Distributeur de papier toilette selon l'une quelconque des revendications 1 à 8, **caractérisé en ce que** lors de la libération du pivotement des moyens de support (31, 32), les portions de blocage (41, 43) sont disposées à l'intérieur de l'intérieur des deux couronnes de palier (11, 34) et en dehors de l'extérieur des deux couronnes de palier (11, 34).

10. Distributeur de papier toilette selon l'une quelconque des revendications 1 à 9, **caractérisé en ce que** le premier moyen de verrouillage (4) est monté de manière déplaçable sur le moyen de liaison (33).
